# EUROPÄISCHE PATENTSCHRIFT

(11) **EP 2 622 148 B1**
(45) Veröffentlichungstag und Bekanntmachung des Hinweises auf die Patenterteilung: **20.08.2014**
(21) Anmeldenummer: 11748396.6
(22) Anmeldetag: 24.08.2011
(51) Int. Cl.: E04D 13/17

(54) **AUFROLLBARES ZWEITEILIGES TRAUFBAND**
TWO-PART GUTTER STRIP WHICH CAN BE ROLLED UP
BANDE DE BORDURE DE TOIT ENROULABLE COMPORTANT DEUX PARTIES

(30) Priorität: 30.09.2010 DE 102010037887
(43) Veröffentlichungstag der Anmeldung: 07.08.2013
(73) Patentinhaber: Monier Roofing Components GmbH, 61440 Oberursel (DE)
(72) Erfinder: KRENZ, Michael, 35519 Rockenberg (DE)
(74) Vertreter: Grundmann, Dirk
(86) Internationale Anmeldenummer: PCT/EP2011/064549
(87) Internationale Veröffentlichungsnummer: WO 2012/041612

(56) Entgegenhaltungen:
- DE-A1- 2 517 458
- DE-C1- 4 404 150
- DE-U1- 20 023 413
- DE-U1- 29 509 865

## Beschreibung

Die Erfindung betrifft ein aufrollbares Traufband gemäß Gattungsbegriff des Anspruchs 1.

Die DE 44 04 150 C1 beschreibt ein aufrollbares Traufband, welches einen Befestigungsstreifen aufweist, mit dem es an einer Trauflatte befestigt werden kann. Vom Befestigungsstreifen ragt ein Abdichtungsstreifen ab, der ein Dichtelement ausbildet, das federvorgespannt an der Unterseite der Dacheindeckungsplatten anliegen kann. Der Befestigungsstreifen kann an die Trauflatte genagelt werden, um die Öffnung zwischen Trauflatte und Schalung, insbesondere eines Steildachs derart abzudichten, dass keine Kleintiere in die Öffnung eindringen können, wobei aber sichergestellt ist, dass die zur Hinterlüftung notwendige Luft durch die Öffnung des Traubandes hindurchtreten kann.

Die WO 2008/148408 A1 beschreibt einen Firstabdichtungsstreifen und ein aufrollbares Traufband. Das aufrollbare Traufband besitzt einen Abdichtungsstreifen und einen Befestigungsstreifen. Die beiden Streifen sind unter Ausbildung einer Scharnierverbindung miteinander verbunden. In einer Verpackungsstellung des Traufbandes liegen der Befestigungsstreifen und der Abdichtungsstreifen im Wesentlichen in einer Planlage, die ein Aufrollen des Traufbandes erlaubt. In einer Verwendungsstellung stehen Befestigungsstreifen und Abdichtungsstreifen in einem etwa 90°-Winkel zueinander.

Die US 2005/0054284 A1 beschreibt einen Firstabdichtungsstreifen, der aus zwei miteinander steckverbundenen Teilen besteht. Die beiden Teile werden mit Abstandsstegen in einem Abstand zueinander gehalten.

Die DE 40 06 864 C1 beschreibt ein Traufenlüftungsprofil. Dieses besitzt einen Befestigungsstreifen, der auf der Trauflatte eines Daches befestigt werden kann, an dem auch die Traufenhalterung befestigbar ist und welche die unterste Dachlatte ausbildet, auf der sich die wellenförmig geformten Dacheindeckungsplatten abstützen. Von den Befestigungsstreifen ragen eine Vielzahl von voneinander beabstandeten Finger ab. Diese Finger bilden ein kammartiges Dichtelement aus, zum Abdichten der Öffnung zwischen der Unterseite der Dacheindeckungsplatten und der Trauflatte, um zu verhindern, dass Kleintiere in diesen Zwischenraum eintreten können. Dabei werden die aus Kunststoff gefertigten Finger elastisch verbogen und liegen durch die eigene Elastizität federvorgespannt an der Unterseite der Dacheindeckungsplatten an. Dieses bekannte Traufenlüftungsprofil besitzt eine große Steifigkeit, so dass es nur schwer aufrollbar ist.

DE 2 517 458 A1, DE 29 509 865 U1 und DE 20 023 413 U1 zeigen weitere gattungsgemäße Abdichtbänder.

Der Erfindung liegt die Aufgabe zugrunde, ein aufrollbares Traufband anzugeben, mit dem der Zwischenraum zwischen Unterseite der Dacheindeckungsplatten und der Trauflatte wirksam abdichtbar ist.

Gelöst wird die Aufgabe durch die in den Ansprüchen angegebene Erfindung. Zunächst und im Wesentlichen ist vorgesehen, dass der Abdichtungsstreifen mit dem Befestigungsstreifen über eine Scharnierverbindung miteinander verbunden ist. Um diese Scharnierverbindung können die beiden Streifen gegeneinander verschwenkt werden. Die Scharnierachse verläuft in der Erstreckungsrichtung des Traufbandes. In der Verpackungsstellung liegen die beiden Streifen in einer Planlage. Sie liegen im Wesentlichen spannungsfrei in einer Planlage. Eine gewisse Restspannung, die durch die Art der Scharnierverbindung hervorgerufen werden kann, beeinträchtigt das Aufrollen des Traufbandes nur unwesentlich. Die beiden Streifen können von der Verpackungsstellung in eine Verwendungsstellung geschwenkt werden. Dabei wird der Befestigungsstreifen gegenüber dem Abdichtungsstreifen um die Scharnierachse geschwenkt. In der Verwendungsstellung bildet sich ein Kreuz- oder ein T-Querschnittsprofil der beiden Streifen aus. Der Befestigungsstreifen kann einseitig vom Abdichtungsstreifen abragen. Er kann auf die Oberseite der Trauflatte, die die Dacheindeckungsplatten abstützt, auch aufgenagelt werden. Der Abdichtungsstreifen verläuft dann quer dazu. Die Scharnierverbindung liegt in der montierten Stellung im Bereich einer Kante der Trauflatte, so dass der Abdichtungsstreifen einen nach unten abragenden Abschnitt besitzt. Dieser kann luftdurchlässig sein und, sofern er eine ausreichende Länge besitzt, die Öffnung zwischen Trauflatte und Schalung bzw. Dachunterspannbahn abdichten. Dieser nach unten ragende Abschnitt kann mit der Stirnseite der Trauflatte über Nägel oder Klammern verbunden werden. Das Dichtelement, was beim erfindungsgemäßen Traufband ebenfalls von Fingern ausgebildet werden kann, kann sich dann federvorgespannt an die Unterseite der Dacheindeckungsplatten anlegen. In einer Weiterbildung der Erfindung ist vorgesehen, dass die Scharnierverbindung im Wege einer Steckverbindung verwirklicht ist. Der Abdichtungsstreifen und der Befestigungsstreifen werden dabei als separate Teile gefertigt und unter Ausbildung eines Scharniers miteinander verbunden. Einer der beiden Streifen kann Laschen ausbilden, die in Schlitze des jeweils anderen Streifens eingesteckt sind. Die Laschen können eine Kröpfung aufweisen. Ist dies der Fall, so kann der Befestigungsstreifen nahezu spannungsfrei mit dem Abdichtungsstreifen in der Verpackungsstellung in Planlage liegen. Auf eine derartige Verkröpfung kann aber verzichtet werden, weil die Restspannung in der Planlage das Aufrollen des Traufbandes nicht behindert. Das Dichtelement, also bevorzugt die quer zur Erstreckungsrichtung des Abdichtungsstreifens verlaufenden Finger, können von den Laschen ausgebildet werden. Die nur einen geringen Abstand voneinander aufweisenden Laschen können dann mehrfach geschlitzt sein, wobei der Schlitzabstand dem Abstand der Laschen entsprechen kann. Die Laschen ragen von einem Grundabschnitt des Abdichtungsstreifens ab, der in dieser Konfiguration einen luftdurchlässigen Abschnitt ausbildet, da er eine Vielzahl von siebartig angeordneten Lüftungsöffnungen besitzt. Der Grundabschnitt besitzt dann eine ausreichende Breite, um die Öffnung zwischen Trauflatte und Schalung bzw. Dachunterspannbahn zu verschließen. In einer Variante kann vorgesehen sein, dass das Dichtelement, also bevorzugt die Finger, vom Grundabschnitt ausgebildet werden. In diesem Fall kann der luftdurchlässige Abschnitt, der die Öffnung zwischen Trauflatte und Schalung verschließt, von den Laschen ausgebildet sein. In einer Weiterbildung der Erfindung sind Halteelemente vorgesehen, die den Abdichtungsstreifen in der Verwendungsstellung gegen ein Zurückschwenken in die Verpackungsstellung hemmen. Diese Haltelemente können sowohl vom Befestigungsstreifen als auch vom Abdichtungsstreifen ausgebildet werden. Sie liegen bevorzugt auf der zum First weisenden Seite innerhalb des Winkelfreiraums zwischen Befestigungsstreifen und Abdichtungsstreifen und legen sich stützend an die Finger bzw. den die Finger ausbildenden Abschnitt des Abdichtungsstreifens an. In einer bevorzugten Ausgestaltung der Erfindung werden die Halteelemente von Federzungen ausgebildet. Besonders bevorzugt verlaufen die Schlitze, durch welche die Laschen gesteckt sind, bogenförmig. Die Bogeninnenabschnitte bilden dann die Federzungen aus. Die Federzungen stellen sich in der Verwendungsstellung aus der Planlage auf und entfalten eine Schwenkhemmwirkung auf den die Laschen ausbildenden Streifen. In der Verpackungsstellung entfalten die Bogeninnenabschnitte ebenfalls eine Schwenkhemmwirkung. Beim Verschwenken des Abdichtungsstreifens gegenüber dem Befestigungsstreifen aus der Planlage stellen sich die Federzungen auf. Sie verschwenken dabei aus der Erstreckungsebene des Abdichtungsstreifens und legen sich bspw. an den Grundabschnitt des Abdichtungsstreifens an. Sie erreichen etwa bei Überschreiten einer 90°-Schwenkstellung eine Todpunktlage. Dabei schnappen die Federzungen durch die Schlitzöffnung hindurch auf die andere Seite des Abdichtungsstreifens und liegen bspw. an den Laschen an. Die Richtung der Schwenkhemmwirkung, die die Federzungen entfalten, hat sich beim Umschnappen umgekehrt. Der Abdichtungsstreifen ist jetzt gegen ein Zurückschwenken in die Verpackungsstellung schwenkgehemmt. Bevorzugt liegen die Federzungen in der Verpackungsstellung am Grundabschnitt oder an den Laschen an und in der Verwendungsstellung an der jeweils anderen Seite, also an den Laschen bzw. dem Grundabschnitt. In der Verwendungsstellung liegen die Federzungen bevorzugt auf der zum First weisenden Seite der Finger an, um die Gegenkraft aufzubauen, die gegen die Federvorspannung wirkt, mit der das Dichtelement an der Unterseite der Dacheindeckungsplatten anliegt. In einer Weiterbildung der Erfindung sind Verhakungselemente, insbesondere in Form von Widerhaken, vorgesehen, mit denen die Laschen in den Schlitzen gehalten werden. Es handelt sich dabei um am Fuß der Laschen angeordnete Elemente, die die Wandung des Schlitzes übergreifen. Die Verhakungselemente können von Aussparungen im Fußbereich der Laschen ausgebildet sein. Die Verhakungselemente können aber auch von Vorsprüngen ausgebildet sein. Der Befestigungsstreifen und der Abdichtungsstreifen kann aus Kunststoff oder Metall gefertigt sein. Wesentlich ist, dass es sich bei dem Werkstoff um einen elastischen Werkstoff handelt. Das erfindungsgemäße Traufband zeichnet sich dadurch aus, dass es aus zwei flexiblen Bauteilen besteht, die sich platzsparend zusammenklappen lassen und anschließend als lange Teile aufrollen lassen. Bei der Montage werden beide Bauteile in einem Arbeitsgang verlegt, indem das Traufband auf der Trauflatte ausgerollt wird, wobei es mit dem Befestigungsstreifen auf deren Oberseite und mit dem Abdichtungsstreifen an der Stirnseite der Trauflatte anliegt. Bevorzugt entfaltet das Traufband eine Doppelfunktion. Es wirkt einerseits als Traufkamm, um die Öffnung zwischen der Unterseite der Dacheindeckungsplatten und der Trauflatte abzudichten, und andererseits als Lüftungsband, um die Öffnung zwischen Trauflatte und Schale abzudichten. Diese Öffnung entsteht, weil auf die Dachsparren zunächst eine Dachunterspannbahn bzw. darunter eine Schalung aufgebracht wird. Auf diese Schalung bzw. Dachunterspannbahn werden dann in Richtung der Sparren verlaufende Konterlatten aufgebracht. Die Konterlattung trägt die Dachlatten, an denen die Dacheindeckungsplatten befestigt werden. Die unterste Dachlatte, die unmittelbar am Sparrenende angebracht ist, wird in der Regel doppelt ausgeführt und bildet die Trauflatte.

Ausführungsbeispiele der Erfindung werden nachfolgend anhand beigefügter Zeichnungen erläutert. Es zeigen:
- Fig. 1: in einer perspektivischen Darstellung ein Traufband in einer Verpackungsstellung und bereichsweise aufgerollt,
- Fig. 2: einen Befestigungsstreifen 1 und einen Abdichtungsstreifen 2, aus denen das Traufband besteht,
- Fig. 3: eine Darstellung gem. Fig. 2, wobei der Befestigungsstreifen 1 mit dem Abdichtungsstreifen 2 unter Ausbildung einer Scharnierverbindung zusammengesteckt ist,
- Fig. 4: einen Schnitt gemäß der Linie IV-IV in Fig. 3,
- Fig. 5: in perspektivischer Darstellung einen Ausschnitt eines Steildaches an dessen Trauflatte 6 das in den Figuren 1 bis 4 dargestellte Traufband befestigt ist,
- Fig. 6: eine Darstellung gemäß Fig. 5, jedoch im eingedeckten Zustand,
- Fig. 7: einen Querschnitt durch das montierte Traufband beim eingedeckten Dach,
- Fig. 8: ein zweites Ausführungsbeispiel der Erfindung in einer Darstellung gemäß Fig. 2,
- Fig. 9: das zweite Ausführungsbeispiel im zusammengesteckten Zustand,
- Fig.10: das zweite Ausführungsbeispiel im montierten Zustand,
- Fig. 11: das dritte Ausführungsbeispiel in einer Darstellung gemäß Fig. 2,
- Fig. 12: das dritte Ausführungsbeispiel im zusammengesteckten Zustand und
- Fig. 13: das dritte Ausführungsbeispiel im montierten Zustand.

Die Fig. 5 zeigt den Ausschnitt eines Steildachs. Auf den Sparren 7 befindet sich eine Schalung 11. Auf der Schalung 11 befindet sich eine Unterspannbahn 12. Parallel zu den Sparren 7 verlaufen oberhalb der Unterspannbahn 12 Konterlatten 8. Quer zu den Konterlatten 8 verlaufen Dachlatten 20 und traufseitig eine Trauflatte 6.

Zwischen der Trauflatte 6 und der Schalung 11 bzw. der Unterspannbahn 12 befindet sich eine Öffnung 13.

Wird das Dach eingedeckt, wie es bspw. die Figuren 6, 10 und 13 zeigen, so entsteht zwischen der Unterseite der Dacheindeckungsplatten 9 und der Trauflatte 6 eine weitere Öffnung 10.

Das in den Figuren dargestellte Traufband dient dazu, die Öffnungen 10 bzw. 13 gegen das Eintreten von Kleintieren abzudichten, jedoch Lüftungsöffnungen zu belassen, durch die die Belüftung des Raumes zwischen der Schalung und den Dacheindeckungsplatten 9 stattfinden kann.

Die in den Zeichnungen dargestellten Varianten eines Traufbandes bestehen im Wesentlichen aus zwei Elementen 1 und 2. Es handelt sich dabei um einen Befestigungsstreifen 1, der aus einem Kunststoffmaterial gefertigt ist und der über ein Scharnier mit einem Abdichtungsstreifen 2 verbunden ist. Über die Scharnierverbindung 3,16 lassen sich die beiden Streifen 1, 2 von einer Verpackungsstellung in eine Verwendungsstellung verschwenken. Die Verpackungsstellung ist in der Fig. 1 dargestellt. Der Befestigungsstreifen 1 und der Abdichtungsstreifen 2 liegen im Wesentlichen in einer Ebene, so dass das aus zwei miteinander verbundenen Streifen 1, 2 bestehende Traufband aufgerollt werden kann.

Wird das Traufband abgerollt und in eine Gestrecktlage verbracht, so kann der Befestigungsstreifen 1 gegenüber dem Abdichtungsstreifen um das Scharnier 3, 16 verschwenkt werden. In dieser Verschwenktposition, welche insbesondere die Fig. 7 im Querschnitt zeigt, kann das Traufband an der Trauflatte 6 befestigt werden. Die Befestigung erfolgt dabei mit Hilfe des Befestigungsstreifens 1. In der Verwendungsstellung haben Befestigungsstreifen 1 und Abdichtungsstreifen 2 eine kreuzförmige bzw. T-förmige Stellung zueinander. Der T-Schenkel wird beim Ausführungsbeispiel vom Befestigungsstreifen 1 ausgebildet. Die beiden T-Stege werden von Abschnitten des Abdichtungsstreifens 2 ausgebildet. Ein nach unten weisender Abschnitt des Abdichtungsstreifens 2 bildet einen luftduchlässigen Abschnitt 14, der die Öffnung 13 zwischen Trauflatte 6 und Schalung 11 bzw. Unterspannbahn 12 verschließt. Der nach oben ragende Abschnitt des Abdichtungsstreifens 2 bildet ein Dichtelement in Form einer Vielzahl von nach oben abragenden Fingern 5 aus. Diese Finger sind elastisch ausbiegbar und legen sich an die Unterseite der Dacheindeckungsplatte 9 an und bilden somit einen luftdurchlässigen Verschluss der Öffnung 10 zwischen der Unterseite der Dacheindeckungsplatte 9 und der Trauflatte 6.

Die Fig. 2 zeigt den Befestigungsstreifen 1. Dieser besteht aus Kunststoff und besitzt eine Vielzahl von nahe seinem Rand angeordneten Schlitzen 3. Die Schlitze 3 verlaufen leicht bogenförmig, wobei die Bogenscheitel zum Rand des Befestigungsstreifens 1 weisen.

Der Abdichtungsstreifen 2 besteht ebenfalls aus Kunststoff. Der Abdichtungsstreifen 2 besitzt auf einer Seite eine Vielzahl von Laschen 4, die eine derartige Breite aufweisen, dass sie durch die Schlitze 3 hindurchgesteckt werden können. An der Wurzel der Laschen 3 befinden sich zudem Verhakungselemente 17. Diese widerhakenartigen Elemente 17 sollen verhindern, dass die in die Schlitze 3 eingesteckten Laschen 4 wieder aus den Schlitzen 3 herausgezogen werden können.

Auf der den Laschen 4 gegenüberliegenden Seite bildet der Abdichtungsstreifen 2 die oben bereits erwähnten Finger 5 aus.

Werden die Laschen 4 in die Schlitze 3 eingesteckt, wie es die Fig. 3 zeigt, ist der Befestigungsstreifen 1 scharnierartig mit dem Abdichtungsstreifen 2 verbunden.

In einer Planlage, die die Fig. 4 darstellt, kann das Traufband aufgerollt werden. In der Darstellung gemäß Fig. 4 besitzen die Laschen 4 im Bereich ihrer Wurzel eine geringfügige Verkröpfung, so dass sich eine ideale Planlage einstellt. Zufolge der Elastizität des Materials von Befestigungsstreifen 1 und Abdichtungsstreifen 2 kann aber auf eine derartige Verkröpfung verzichtet werden. Es ist nur eine geringe Verformungskraft notwendig, wenn das Traufband aufgerollt wird.

Der die Bogenschlitzinnenseite ausbildende Materialabschnitt 16 bildet eine Federzunge aus, die sich in der Verwendungsstellung aufstellen kann, wie es die Fig. 7 zeigt. Die sich dabei ausbildende Federzunge 16 dient als Schwenkhemmmittel, um den Abdichtungsstreifen 2 in der Verwendungsstellung zu halten. Alternativ dazu kann aber auch der nach unten weisende Abschnitt des Abdichtungsstreifens 2, also bspw. die Lasche 4, wie in der Fig. 7 gezeigt, mit einem Nagel mit der Trauflatte 6 verbunden werden.

Um das Traufband aus der in den Figuren 3 und 4 dargestellten Verpackungsstellung, in der die beiden Streifen 1, 2 im Wesentlichen in einer Planlage zueinander liegen, in die Verwendungsstellung zu bringen, müssen die beiden Streifen 1, 2 um die von den Schlitzen 3 gebildete Scharnierkante verschwenkt werden. Wegen der Bogenform der Schlitze stellen sich die bogeninnenseitigen Schlitzrandabschnitte zunächst an der Breitseite des Streifens 2 entlanggleitend schwenkhemmend auf, bis der Abdichtungsstreifen 2 in eine über 90°-Schwenkstellung gegenüber dem Befestigungsstreifen 1 gebracht worden ist. Die vom Schlitzrandbereich ausgebildete Federzunge 16 schwenkt dann durch die Schlitzebene hindurch auf die andere Seite und bildet eine in Gegenrichtung wirkende Schwenkhemmung aus.

Bei dem in den Figuren 8 bis 10 dargestellten Ausführungsbeispiel besitzen die im montierten Zustand nach unten weisenden Laschen 4 Luftdurchtrittsöffnungen 15. Die Laschen 4 bilden somit einen luftdurchlässigen Abschnitt 14 aus, der die Öffnung 13 gegen das Eintreten von Kleintieren verschließt.

Bei dem in den Figuren 11 bis 13 dargestellten Ausführungsbeispiel weisen die Laschen 4 nach oben. Bei diesem Ausführungsbeispiel bilden die Laschen 4 das Dichtelement, also die Finger 5 aus, die sich an die Unterseite der Dacheindeckungsplatten 9 anlegen. Bei diesem Ausführungsbeispiel bildet der Grundabschnitt 18 einen luftdurchlässigen Abschnitt 14 aus, der die Öffnung 13 verschließt. Hierzu besitzt der Grundabschnitt 18 eine Vielzahl von siebartig angeordneten Lüftungsöffnungen 15.

Die Schlitze 3 sind in den Ausführungsbeispielen als Bogenschlitze ausgebildet Sie können aber auch als reine Längsschlitze ausgebildet sein. Die Verwendung von Bogenschlitzen 3 hat jedoch den Vorteil, dass sich die bogeninnenseitigen Federzungen 16 ausbilden, die eine Schwenkhemmwirkung entfalten können.

Alle offenbarten Merkmale sind (für sich) erfindungswesentlich. Die Unteransprüche charakterisieren in ihrer fakultativ nebengeordneten Fassung eigenständige erfinderische Weiterbildung des Standes der Technik, insbesondere um auf Basis dieser Ansprüche Teilanmeldungen vorzunehmen.

### Bezugszeichenliste

- 1: Befestigungsstreifen
- 2: Abdichtungsstreifen
- 3: Schlitz
- 4: Lasche
- 5: Finger
- 6: Trauflatte
- 7: Sparren
- 8: Konterlatte
- 9: Dacheindeckungsplatte
- 10: Öffnung
- 11: Schalung
- 12: Unterspann
- 13: Öffnung
- 14: Luftdurchlässiger Abschnitt
- 15: Lüftungsöffnung
- 16: Federzunge
- 17: Verhakungselement
- 18: Grundabschnitt
- 19: Nagel
- 20: Dachlatten

## Patentansprüche

1. Aufrollbares Traufband mit einem Befestigungsstreifen (1) zum Befestigen des Traufbandes an einer Trauflatte (6), mit einem Abdichtungsstreifen (2), der ein Dichtelement (5) zum Abdichten der Öffnung (10) zwischen der Unterseite der Dacheindeckungsplatten (9) und der Trauflatte (6) aufweist, und mit einer Scharnierverbindung (3, 4) zwischen Befestigungsstreifen (1) und Abdichtungsstreifen (2), um die der Befestigungsstreifen (1) von einer aufrollbaren Verpackungsstellung des Traufbandes, in der der Befestigungsstreifen (1) im Wesentlichen spannungsfrei mit dem Abdichtungsstreifen (2) in einer Planlage liegt, in eine Verwendungsstellung schwenkbar ist, in welcher das Dichtelement (5) federvorgespannt an der Unterseite der Dacheindeckungsplatten (9) anliegen kann, **dadurch gekennzeichnet, dass** der Befestigungsstreifen (1) und der Abdichtungsstreifen (2) im Wege einer Steckverbindung miteinander verbunden sind, wobei Laschen (4) des einen Streifens (2,1) in Schlitze (3) des anderen Streifens (1, 2) eingesteckt sind.

2. Traufband nach Anspruch 1, **dadurch gekennzeichnet, dass** das Dichtelement von biegsamen Fingern (5) ausgebildet ist, die insbesondere von den Laschen (5) oder einem Grundabschnitt (18) des Abdichtungsstreifens (2) ausgebildet sind.

3. Traufband nach einem der vorgehenden Ansprüche, **dadurch gekennzeichnet, dass** der Abdichtungsstreifen (2) einseitig der Scharnierverbindung (3,4) die insbesondere von biegsamen Fingern (5) ausgebildeten Dichtelemente und anderseitig einen luftdurchlässigen Abschnitt (14) zum Abdichten der Öffnung (13) zwischen Trauflatte (6) und Schalung (11) bzw. Dachunterspannbahn (12) ausbildet.

4. Traufband nach einem der vorgehenden Ansprüche, **gekennzeichnet durch** Halteelemente (16), die den Abdichtungsstreifen (2) in der Verwendungsstellung gegen ein Zurückschwenken in die Verpackungsstellung hemmen.

5. Traufband nach einem der vorgehenden Ansprüche, **dadurch gekennzeichnet, dass** die Schlitze (3) bogenförmig verlaufen, wobei die Bogeninnenabschnitte Federzungen (16) ausbilden, die sich in der Verwendungsstellung aus der Planlage aufstellen und eine Schwenkhemmwirkung auf den die Laschen (4) ausbildenden Streifen (1, 2) entfalten.

6. Traufband nach einem der vorgehenden Ansprüche, **gekennzeichnet durch** am Fuß der Laschen (4) angeordnete Verhakungselemente (17), die die Wandung des Schlitzes (3) übergreifen.

7. Traufband nach einem der vorgehenden Ansprüche, **dadurch gekennzeichnet, dass** der die Öffnung (13) zwischen Trauflatte (6) und Schalung (11) bzw. Dachunterspannbahn (12) abdichtende luftdurchlässige Abschnitt (14) des Abdichtungsstreifens (2) vom Grundabschnitt (18) oder den Laschen (4) gebildet ist.

8. Traufband nach einem der vorgehenden Ansprüche, **dadurch gekennzeichnet, dass** der Befestigungsstreifen (1) bzw. der Abdichtungsstreifen (2) aus einem elastischen Werkstoff, bspw. Metall oder Kunststoff gefertigt ist.

9. Traufband nach einem der vorgehenden Ansprüche 5 bis 8, **dadurch gekennzeichnet, dass** die an den Bogeninnenabschnitten der Schlitze (3) ausgebildeten Federzungen (16) in der Verwendungsstellung auf der zum First weisenden Seite an der die Lasche (4) ausbildenden Seite des Abdichtungsstreifens (2) anliegen.

## Claims

1. Eaves band which can be rolled up, comprising a fastening strip (1) for fastening the eaves band to an eaves lath (6), comprising a sealing strip (2) which has a sealing element (5) for sealing the opening (10) between the underside of the roofing tiles (9) and the eaves lath (6), and comprising a hinge connection (3, 4) between the fastening strip (1) and the sealing strip (2), about which connection the fastening strip (1) can be pivoted from a rollable packaging position of the eaves band, in which the fastening strip (1) is located in a flat position in a substantially tension-free manner with the sealing strip (2), into a use position, in which the sealing element (5) can abut the underside of the roofing tiles (9) with spring preloading, **characterised in that** the fastening strip (1) and the sealing strip (2) are interconnected by means of a plug-in connection, tabs (4) of the one strip (2, 1) being pushed into slots (3) of the other strip (1, 2).

2. Eaves band according to claim 1, **characterised in that** the sealing element is in the form of flexible fingers (5) which are formed in particular by the tabs (5) or a main portion (18) of the sealing strip (2).

3. Eaves band according to any of the preceding claims, **characterised in that** the sealing strip (2) forms, on one side of the hinge connection (3, 4), the sealing elements in particular in the form of flexible fingers (5), and, on the other side, an air-permeable portion (14) for sealing the opening (13) between the eaves lath (6) and the boarding (11) and/or roof lining (12).

4. Eaves band according to any of the preceding claims, **characterised by** retaining elements (16) which, in the use position, prevent the sealing strip (2) from pivoting back into the packaging position.

5. Eaves band according to any of the preceding claims, **characterised in that** the slots (3) extend in a curved manner, the inner curve portions forming resilient tongues (16) which, in the use position, are arranged out of the flat position and have a pivot-preventing effect on the strip (1, 2) forming the tabs (4).

6. Eaves band according to any of the preceding claims, **characterised by** hooking elements (17) which are arranged at the base of the tabs (4) and overlap the wall of the slot (3).

7. Eaves band according to any of the preceding claims, **characterised in that** the air-permeable portion (14) of the sealing strip (2), which portion seals the opening (13) between the eaves lath (6) and the boarding (11) and/or roof lining (12), is formed by the main portion (18) or the tabs (4).

8. Eaves band according to any of the preceding claims, **characterised in that** the fastening strip (1) and/or the sealing strip (2) is made of a resilient material, such as metal or plastics material.

9. Eaves band according to any of claims 5 to 8, **characterised in that**, in the use position, the resilient tongues (16), which are formed on the inner curve portions of the slots (3), abut the side of the sealing strip (2) that forms the tab (4), on the side pointing towards the ridge.

## Revendications

1. Bande de gouttière déroulable avec une lame de fixation (1) pour fixer la bande de gouttière à une latte de gouttière (6), avec une lame de calfeutrage (2) qui présente un élément de calfeutrage (5) pour calfeutrer l'ouverture (10) entre le dessous des tuiles de couverture de toit (9) et la latte de gouttière (6), et avec une liaison d'articulation (3, 4) entre la lame de fixation (1) et la lame de calfeutrage (2) autour de laquelle la lame de fixation (1) est basculable depuis une position d'emballage déroulable de la bande de gouttière, dans laquelle la lame de fixation (1) réside sensiblement sans contrainte dans un état plan avec la lame de calfeutrage (2), dans une position d'utilisation, dans laquelle l'élément de calfeutrage (5) peut être pré-contraint par un ressort en appui contre le dessous des tuiles de couverture de toit (9), **caractérisée en ce que** la lame de fixation (1) et la lame de calfeutrage (2) sont reliées entre elles au moyen d'une liaison à enfichage, par laquelle des pattes (4) d'une lame (2, 1) sont insérées dans les fentes (3) de l'autre lame (1, 2).

2. Bande de gouttière selon la revendication 1, **caractérisée en ce que** l'élément de calfeutrage est formé de doigts flexibles (5) qui, en particulier, sont formés des pattes (5) ou une partie de base (18) de la lame de calfeutrage (2).

3. Bande de gouttière selon l'une des revendications précédentes, **caractérisée en ce que** la lame de calfeutrage (2) est formée, sur un côté de la liaison d'articulation (3, 4), d'éléments d'étanchéité, en particulier formée de doigts flexibles (5), et, de l'autre côté, d'une partie perméable à l'air (14) pour calfeutrer l'ouverture (13) entre la latte de gouttière (6) et le coffrage (11), respectivement le revêtement de dessous de toit (12).

4. Bande de gouttière selon l'une des revendications précédentes, **caractérisée par** des éléments de maintien (16) qui entravent la lame de calfeutrage (2) dans la position d'utilisation contre le rebasculement dans la position d'emballage.

5. Bande de gouttière selon l'une des revendications précédentes, **caractérisée en ce que** les fentes (3) s'étendent en forme incurvée, dont la partie intérieure incurvée est formée de lamelles de ressort (16), qui se rangent dans la position d'utilisation dans l'état plan et exercent un effet d'entrave au basculement sur la lame (1,2) formée des pattes (4).

6. Bande de gouttière selon l'une des revendications précédentes, **caractérisée par** des éléments d'accrochage (17) disposés au pied des pattes (4), qui débordent la paroi de la fente (3).

7. Bande de gouttière selon l'une des revendications précédentes, **caractérisée en ce que** la partie (14) de la lame de calfeutrage (2) perméable à l'air calfeutrant l'ouverture (13) entre la latte de gouttière (6) et le boîtier (11), respectivement le revêtement de dessous de toit (12), est formée de la partie de base (18) ou des pattes (4).

8. Bande de gouttière selon l'une des revendications précédentes, **caractérisée en ce que** la lame de fixation (1), respectivement la lame de calfeutrage (2) est faite d'un matériau élastique, par exemple en métal ou en plastique.

9. Bande de gouttière selon l'une des revendications 5 à 8, **caractérisée en ce que** les lamelles de ressort (16) formées sur la partie intérieure incurvée des fentes (3) résident, dans la position d'utilisation, sur le côté de la lame de calfeutrage (2) formant les pattes (4) montrant le côté du faîte.
